# EUROPÄISCHE PATENTSCHRIFT

(11) **EP 0 910 858 B1**
(45) Veröffentlichungstag und Bekanntmachung des Hinweises auf die Patenterteilung: **27.09.2000**
(21) Anmeldenummer: 97933631.0
(22) Anmeldetag: 09.07.1997
(51) Int. Cl.: H01H 1/22

(54) **SCHALTKONTAKTANORDNUNG MIT EINER GELENKANORDNUNG FÜR EINEN KONTAKTHEBEL**
SWITCHING CONTACT ARRANGEMENT WITH A HINGE ARRANGEMENT FOR A CONTACT LEVER
DISPOSITIF DE CONTACT DE COMMUTATION POURVU D'UNE ARTICULATION DESTINEE A UN LEVIER DE CONTACT

(30) Priorität: 12.07.1996 DE 19629482
(43) Veröffentlichungstag der Anmeldung: 28.04.1999
(73) Patentinhaber: SIEMENS AKTIENGESELLSCHAFT, 80333 München (DE)
(72) Erfinder: TÜRKMEN, Sezai, D-13629 Berlin (DE)
(86) Internationale Anmeldenummer: DE9701472
(87) Internationale Veröffentlichungsnummer: WO9802892

(56) Entgegenhaltungen:
- EP-A- 0 225 207
- DE-A- 4 416 104
- DE-C- 4 416 105
- US-A- 5 093 988

## Beschreibung

Die Erfindung betrifft eine Schaltkontaktanordnung eines Niederspannungs-Leistungsschalters mit einem Kontakthebelträger und mit wenigstens einem Kontakthebel, der mittels einer Gelenkanordnung relativ zu dem Kontakthebelträger beweglich angeordnet und durch wenigstens eine Feder in Richtung eines feststehenden Schaltkontaktes vorgespannt ist, sowie mit wenigstens einem den Kontakthebel mit einer ortsfesten Anschlußschiene verbindenden biegsamen Leiter.

Eine Schaltkontaktanordnung mit diesen Merkmalen ist durch die DE 44 16 105 C1 bekanntgeworden. Die Gelenkanordnung wird dabei durch einen den Kontakthebel durchsetzenden Lagerbolzen gebildet. Da die Kontakthebel bei gegebenem Querschnitt mit Rücksicht auf möglichst geringe Erwärmung im Betrieb aus Kupfer hergestellt werden, bedarf die Lageröffnung im Kontakthebel einer solchen Bemessung, daß trotz des verhältnismäßig weichen Werkstoffes des Kontakthebels eine ausreichende Lebensdauer der Gelenkanordnung erzielt wird. Die Lageröffnung verringert allerdings den Querschnitt des Kontakthebels an einer mechanisch hochbelasteten Stelle und verringert ebenfalls den stromtragenden Querschnitt des Kontakthebels. Dies bringt die Gefahr einer erhöhten örtlichen Erwärmung mit sich, die nur durch einen vergrößerten Querschnitt des Kontakthebels ausgeglichen werden kann.

Als weiteres Problem, das die Lebensdauer der Gelenkanordnung nachteilig beeinflussen kann, kommt die mit einer Wärmeverwendung verbundene Befestigung des biegsamen Leiters an dem Kontakthebel hinzu. Gleichgültig, welches der verschiedenen bekannten Löt- oder Schweißverfahren eingesetzt wird, kommt es nämlich bei dem zur Herstellung des Kontakthebels verwendeten Kupfer durch Zufuhr von Wärme zu einer Rekristallisation und damit zu einer Verringerung der Härte. Will man vermeiden, daß hiervon auch der Bereich der erwähnten Lageröffnung betroffen ist, so kann dies durch einen größeren Abstand der Lageröffnung von dem Bereich des Kontakthebels erreicht werden, an dem der biegsame Leiter angebracht wird. Dies bedeutet aber eine unerwünschte Vergrößerung des Kontakthebel und damit verschlechterte schalttechnische Eigenschaften sowie erhöhten Materialbedarf.

Eine andere Möglichkeit besteht in der Anwendung von Schweißverfahren mit einem nur örtlich wirkenden energiereichen Strahl, wie Laserstrahlschweißen oder Elektronenstrahlschweißen. Beide Verfahren erfordern jedoch spezielle und kostspielige Hilfseinrichtungen, deren Anwendung nur bei großen Stückzahlen vertretbar ist.

Der Erfindung liegt hiervon ausgehend die Aufgabe zugrunde, eine Schaltkontaktanordnung mit einer hohen Lebensdauer der Gelenkanordnung des Kontakthebels ohne zusätzlichen Materialaufwand zu schaffen.

Gemäß der Erfindung wird diese Aufgabe dadurch gelöst, daß die Gelenkanordnung durch eine an dem Kontakthebel angeordnete Wälzfläche und eine mit dieser zusammenwirkende, an dem Kontakthebelträger angeordnete Auflagefläche gebildet ist und daß an dem Kontakthebelträger zur Sicherung gegen eine Verschiebung des Kontakthebels parallel zu der Auflagefläche eine den Kontakthebel erfassende Haltevorrichtung angebracht ist.

Durch die neue Gelenkanordnung werden die bisherigen Lageröffnungen der Kontakthebel entbehrlich. Hierdurch steht ein größerer Querschnitt zur Verfügung, was für die mechanische Festigkeit und die elektrischen Eigenschaften des Kontakthebels günstig ist. Auch kann die Wälzfläche ohne Schwierigkeit so bemessen werden, daß eine geringere spezifische Beanspruchung als in der bisherigen Lageröffnung auftritt. Daher ist eine Verringerung der Härte des zur Herstellung des Kontakthebels benutzten Kupfers durch die Wärmezufuhr beim Löten oder Schweißen der biegsamen Leiter weniger kritisch als bisher.

Die neue Gelenkanordnung ist mit überraschend geringen Änderungen an vorhandenen Schaltkontaktanordnungen zu verwirklichen. Dies kann dadurch geschehen, daß die an dem Kontakthebel seiner kontaktgebenden Seite gegenüberliegend angeordnete Wälzfläche mit einer negativen Krümmung und die an dem Kontakthebelträger befindliche Auflagefläche eine positive Krümmung aufweist, wobei der Krümmungsradius der Wälzfläche größer als der Krümmungsradius der Auflagefläche bemessen ist.

Die erwähnte Haltevorrichtung für den Kontakthebel ist gleichfalls mit vorteilhaft einfachen Mitteln zu verwirklichen. Hierzu kann die Haltevorrichtung einen den Kontakthebel an seiner kontaktgebenden Seite in einem der Wälzfläche gegenüberliegenden Bereich übergreifenden, an dem Kontakthebelträger gelenkig abgestützten Haltebügel aufweisen, wobei der Kontakthebel eine von dem Haltebügel zu übergreifende Haltenase besitzt. Ein solcher Haltebügel kann durch angeformte Stege zugleich als Abstandhalter für mehrere benachbarte Kontakthebel ausgebildet sein.

Die Kontakthebelträger von Schaltkontaktanordnungen der vorliegenden Art können sowohl aus Metall wie auch aus Kunststoff bestehen. Sollen aus Kunststoff bestehende Kontakthebelträger besonders widerstandsfähige Auflageflächen für die Kontakthebel aufweisen, so empfiehlt es sich, die Auflageflächen mit einer Metallplatte zu versehen.

Die Erfindung wird im folgenden anhand der in den Figuren dargestellten Ausführungsbeispiele näher erläutert.

Figur 1 zeigt schematisch einen Niederspannungs-Leistungsschalter im Schnitt.

In der Figur 2 ist der bewegbare Teil einer Schaltkontaktanordnung teilweise im Schnitt gezeigt.

Zur Verdeutlichung von Einzelheiten eines Haltebügels zeigt die Figur 3 einen Schnitt III-III in der Figur 2.

In der Figur 4 ist ein mit einer Wälzfläche versehener Bereich eines Kontakthebels mit angrenzenden Teilen vergrößert dargestellt.

Der in der Figur 1 schematisch im Schnitt gezeigte Niederspannungs-Leistungsschalter 1 weist ein Gehäuse 2 auf, in dem je nach der benötigten Anzahl von Polen ein Schaltkontaktsystem 3 oder mehrere solcher Schaltkontaktsysteme parallel zueinander angeordnet sind. Jedes Schaltkontaktsystem 3 weist eine obere Anschlußschiene 4 mit einem daran befestigten feststehenden Schaltkontakt 5 sowie einen bewegbaren Schaltkontakt 6 auf. Der bewegbare Schaltkontakt 6 stellt eine Baugruppe dar, die einen bewegbaren Kontakthebelträger 7 und wenigstens einen daran schwenkbar angebrachten Kontakthebel 10 umfaßt. Biegsame Leiter 11 verbinden den bzw. die Kontakthebel 10 mit einer unteren Anschlußschiene 12. Oberhalb des Schaltkontaktsystems 3 befindet sich eine Lichtbogenlöschkammer 13 zur Löschung des beim Öffnen der Schaltkontaktanordnung 3 entstehenden Schaltlichtbogens.

Der Kontakthebelträger 7 ist durch eine Antriebsvorrichtung 14 betätigbar, die eine für alle benachbarten Pole des Leistungsschalters 1 gemeinsame Schaltwelle 15 aufweist, die mit den Kontakthebelträgern 7 der einzelnen Pole durch ein Koppelgestänge 16 verbunden ist.

Einzelheiten des bewegbaren Teils der Schaltkontaktanordnung 3 werden im folgenden anhand der Figur 2 erläutert. Der Kontakthebelträger 7 besteht aus einem mit dem Koppelgestänge 16 zu verbindenden Polisolierkörper 17 aus isolierendem Kunststoff sowie beidseitig an den Polisolierkörper 17 angesetzten Seitenwänden 20 aus Blech. Der gezeigte Kontakthebel 10 ist an seiner dem feststehenden Schaltkontakt 5 zugewandten kontaktgebenden Seite 18 mit einer Kontaktauflage 21 versehen. An seiner der kontaktgebenden Seite 18 gegenüberliegenden Rückseite besitzt der Kontakthebel 10 eine Wälzfläche 22, die an einer Auflagefläche 23 des Polisolierkörpers 17 aufliegt. Wie gezeigt, ist die Wälzfläche 22 mit einer negativen Krümmung ausgeführt, während die Auflagefläche 23 eine positive Krümmung aufweist, und zwar mit einem geringeren Krümmungsradius. Der Kontakthebel 10 kann daher relativ zu den Polisolierkörper 17 entgegen der Wirkung von zwei parallel angeordneten Kontaktkraftfedern 24 in Richtung eines Pfeiles 25 geschwenkt werden. Auf diese Weise entsteht zwischen der Kontaktauflage 21 und dem feststehenden Schaltkontakt 5 eine Kontaktkraft gewünschter Größe, wenn der bewegliche Schaltkontakt 6 durch die Antriebsvorrichtung 14 um ein in der Figur 2 angedeutetes Schwenklager 26 betätigt wird. Ein Haltebügel 27 übergreift den Kontakthebel 10 und hält hierdurch die Berührung zwischen der Wälzfläche 22 und der Auflagefläche 23 aufrecht. Zugleich sorgt der Haltebügel 27 dafür, daß der Kontakthebel 10 nicht parallel zu der Auflagefläche 23 verschoben werden kann.

Wie dies an sich bekannt ist, können in jedem Pol des Leistungsschalters 1 mehrere Kontakthebel 10 parallel zueinander angeordnet sein. In der Schnittdarstellung gemäß der Figur 3 sind als Beispiel fünf parallele Kontakthebel 10 im Schnitt gezeigt. Der Haltebügel 27 ist für alle Kotakthebel 10 gemeinsam und besitzt angeformte Trennstege 30, die als Abstandhalter für die benachbarten Kontakthebel 10 wirken. Mit außenliegenden Zapfen 31 greift der Haltebügel 27 in Lageröffnungen 32 der Seitenwände 20 des Kontakthebelträgers 17 ein. Daher vermag der Haltebügel 27 an der Schwenkbewegung der Kontakthebel 10 relativ zu dem Polisolierkörper 17 teilzunehmen. In der Figur 3 ist ferner ein fest mit den Seitenwänden 20 verbundener isolierender Abschirmkörper 33 gezeigt, der den unterhalb der Kontaktauflagen 21 befindlichen Bereich des bewegbaren Schaltkontaktes 6 gegen den Einfluß von Lichtbogengasen abschirmt (vgl. DE 295 03 327 U1).

Wie näher der Figur 4 zu entnehmen ist, sind die Kontakthebel 10 jeweils an ihrer kontaktgebenden Seite 18 mit einer der Wälzfläche 22 gegenüberliegenden Haltenase 34 versehen, die von dem im Querschnitt U-förmigen Haltebügel 27 übergriffen werden. Im Bereich der Auflagefläche 23 ist in der Figur 4 ferner als weitere Ausgestaltung eine Metallplatte 35 gezeigt, die in das Material des Polisolierkörpers 17 eingebettet ist, um die Lebensdauer der Auflagefläche 23 zu erhöhen.

Wie insbesondere die Figuren 2 und 4 zeigen, kann der Krümmungsradius der Wälzfläche 22 und der zugehörigen Auflagefläche 23 wesentlich größer bemessen werden, als dies bei einer Gelenkanordnung mit einem die Kontakthebel durchsetzenden Lagerbolzen möglich ist. Hierdurch ist die Berührungsfläche zwischen den genannten Flächen relativ groß. Daher ergibt sich eine vorteilhaft geringe spezifische Beanspruchung der zusammenwirkenden Teile. Eine Erwärmung des Kotakthebels 10 bei der Anbringng der biegsamen Leiter 11 (Figur 1 und Figur 2) wirkt sich daher weniger abträglich auf die Lebensdauer der Gelenkanordnung aus als bei bisher gebräuchlichen Schaltkontaktanordnungen. Durch den Wegfall einer Lageröffnung in den Kontakthebeln 10 steht der volle Querschnitt für die Stromübertragung zur Verfügung.

## Patentansprüche

1. Schaltkontaktanordnung (3) eines Niederspannungs-Leistungsschalters (1), mit einem Kontakthebelträger (7) und wenigstens einem Kontakthebel (10), der mittels einer Gelenkanordnung relativ zu dem Kontakthebelträger (7) beweglich angeordnet und durch wenigstens eine Feder (24) in Richtung eines feststehenden Schaltkontaktes (5) vorgespannt ist, sowie mit wenigstens einem den Kontakthebel (10) mit einer ortsfesten Anschlußschiene (12) verbindenden biegsamen Leiter (11), **dadurch gekennzeichnet**, daß die Gelenkanordnung durch eine an dem Kontakthebel (10) angeordnete Wälzfläche (22) und eine mit dieser zusammenwirkende, an dem Kontakthebelträger (7) angeordnete Auflagefläche (23) gebildet ist und daß an dem Kontakthebelträger (7) zur Sicherung gegen eine Verschiebung des Kontakthebels (10) parallel zu der Auflagefläche (23) eine den Kontakthebel (10) erfassende Haltevorrichtung angebracht ist.

2. Schaltkontaktanorndung nach Anspruch 1,
**dadurch gekennzeichnet,**
daß die an dem Kontakthebel (10) seiner kontaktgebenden Seite (18) gegenüberliegend angeordnete Wälzfläche (22) eine negative Krümmung und die an dem Kontakthebelträger (7) befindliche Auflagefläche (23) eine positive Krümmung aufweist, wobei der Krümmungsradius der Wälzfläche (22) größer als der Krümmungsradius der Auflagefläche (23) bemessen ist.

3. Schaltkontaktanordnung nach Anspruch 1 oder 2,
**dadurch gekennzeichnet,**
daß die Haltevorrichtung einen den Kontakthebel (10) an seiner kontaktgebenden Seite (18) in einem der Wälzfläche (22) gegenüberliegenden Bereich übergreifenden, an dem Kontakthebelträger (7) gelenkig abgestützten Haltebügel (27) aufweist und daß der Kontakthebel (10) eine von dem Haltebügel (27) zu übergreifende Haltenase (34) besitzt.

4. Schaltkontaktanordnung nach Anspruch 3,
**dadurch gekennzeichnet,**
daß der Haltebügel (27) angeformte Trennstege (30) als Abstandshalter für mehrere parallel zueinander angeordnete Kontakthebel (10) aufweist.

5. Schaltkontaktanordnung nach einem der vorangehenden Ansprüche,
**dadurch gekennzeichnet,**
daß bei Verwendung eines aus einem Kunststoff bestehenden Kontakthebelträgers (7) die Auflagefläche (23) für den Kontakthebel (10) mit einer Metallplatte (35) belegt ist.

## Claims

1. Switching contact arrangement (3) of a low-voltage circuit-breaker (1), having a contact lever carrier (7) and at least one contact lever (10) which is movably arranged relative to the contact lever carrier (7) by means of a hinge arrangement and is biased in the direction of a stationary switching contact (5) by at least one spring (24), and having at least one flexible conductor (11) connecting the contact lever (10) to a fixed connecting bar (12), characterized in that the hinge arrangement is formed by a rolling surface (22) arranged on the contact lever (10) and by a bearing surface (23) which cooperates with said rolling surface and is arranged on the contact lever carrier (7), and in that a holding device gripping the contact lever (10) is fitted on the contact lever carrier (7) to safeguard against displacement of the contact lever (10) parallel to the bearing surface (23).

2. Switching contact arrangement according to Claim 1, characterized in that the rolling surface (22), which is arranged on the contact lever (10) opposite the contact-making side (18) thereof, has a negative curvature, and the bearing surface (23) located on the contact lever carrier (7) has a positive curvature, the dimension of the radius of curvature of the rolling surface (22) being larger than that of the radius of curvature of the bearing surface (23).

3. Switching contact arrangement according to Claim 1 or 2, characterized in that the holding device has a retaining bow (27), which spans the contact lever (10) on its contact-making side (18) in a region opposite the rolling surface (22), and is supported in a hinged fashion on the contact lever carrier (7), and in that the contact lever (10) has a retaining nose (34) which is to be spanned by the retaining bow (27).

4. Switching contact arrangement according to Claim 3, characterized in that the retaining bow (27) has integrally formed parting webs (30) as spacers for a plurality of contact levers (10) arranged parallel to one another.

5. Switching contact arrangement according to one of the preceding claims, characterized in that when use is made of a contact lever carrier (7) consisting of a plastic, the bearing surface (23) for the contact lever (10) is faced with a metal plate (35).

## Revendications

1. Ensemble (3) de contact d'un disjoncteur (1) basse tension, comportant un support (7) de levier de contact et au moins un levier (10) de contact, qui est disposé à déplacement par rapport au support (7) de levier de contact au moyen d'un système d'articulation et qui est précontraint par au moins un ressort (24) en direction d'un contact (5) de commutation fixe, et comportant au moins un conducteur (11) souple reliant le levier (10) de contact à un rail (12) de connexion fixe, caractérisé en ce que le système d'articulation est formé par une surface (22) de roulement prévue sur le levier (10) de contact et par une surface (23) d'appui, prévue sur le support (7) de levier de contact et coopérant avec la surface (22) de roulement, et en ce qu'un dispositif de maintien prenant le levier (10) de contact est monté sur le support (7) de levier de contact afin d'empêcher un déplacement du levier (10) de contact parallèlement à la surface (23) d'appui.

2. Ensemble de contact suivant la revendication 1, caractérisé en ce que la surface (22) de roulement, prévue sur le levier (10) de contact à l'opposé de son côté (18) de mise en contact, possède une courbure négative et la surface (23) d'appui, qui se trouve sur le support (7) de levier de contact, possède une courbure positive, le rayon de courbure de la surface (22) de roulement étant prévu supérieur au rayon de courbure de la surface (23) d'appui.

3. Ensemble de contact suivant la revendication 1 ou 2, caractérisé en ce que le dispositif de maintien comprend un étrier (27) de maintien articulé sur le support (7) de levier de contact et recouvrant le levier (10) de contact sur son côté (18) de mise en contact, dans une région opposée à la surface (22) de roulement, et en ce que le levier (10) de contact possède un bec (34) de maintien à recouvrir par l'étrier (27) de maintien.

4. Ensemble de contact suivant la revendication 3, caractérisé en ce que l'étrier (27) de maintien possède des nervures (30) séparatrices formées sur lui, comme entretoises pour plusieurs leviers (10) de contact disposés parallèlement entre eux.

5. Ensemble de contact suivant l'une des revendications précédentes, caractérisé en ce que, lorsqu'on utilise un support (7) de levier de contact réalisé en matière plastique, la surface (23) d'appui pour le levier (10) de contact est garnie d'une plaque (35) métallique.
